# EUROPÄISCHE PATENTSCHRIFT

(11) **EP 1 287 977 B1**
(45) Veröffentlichungstag und Bekanntmachung des Hinweises auf die Patenterteilung: **12.03.2008**
(21) Anmeldenummer: 02017261.5
(22) Anmeldetag: 01.08.2002
(51) Int. Cl.: B30B 11/00

(54) **Verfahren und Vorrichtung zur Minimierung der Streuung der maximalen Presskräfte in einer Pulverpresse**
Process and apparatus for minimizing the spread of maximum pressing forces in a powder press
Procédé et dispositif pour minimaliser la dispersion des forces maximales dans une presse à poudre

(30) Priorität: 31.08.2001 DE 10142623
(43) Veröffentlichungstag der Anmeldung: 05.03.2003
(73) Patentinhaber: Fette GmbH, 21493 Schwarzenbek (DE)
(72) Erfinder: Hinzpeter, Jürgen, 21493 Schwarzenbek (DE); Zeuschner, Ulrich, 21493 Schwarzenbek (DE); Schmidt, Ingo, 21493 Schwarzenbek (DE); Pannewitz, Thomas, 21493 Schwarzenbek (DE); Baltruschat, Udo, D-22045 Hamburg (DE); Ehrich, Thorsten, 22089 Hamburg (DE); Hauschild, Ulf, 21493 Schwarzenbek (DE)
(74) Vertreter: Hauck Patent- und Rechtsanwälte

(56) Entgegenhaltungen:
- DE-A- 19 903 417
- US-A- 4 100 598
- US-A- 4 238 431

## Beschreibung

Die Erfindung bezieht sich auf ein Verfahren zur Minimierung der Streuung der maximalen Presskräfte beim Verpressen von Pulver mit Hilfe einer Pulverpresse nach dem Patentanspruch 1.

Es ist etwa aus DE 199 03 417 A1 bekannt, Metallpulver und auch Pulver aus anderem Material zu Presslingen zu verpressen, um den Pressling anschließend zu sintern. Besonders Werkzeuge aus Hartmetall werden im Sinterverfahren hergestellt, z.B. Wendeschneidplatten zum Fräsen. Pulverpressen arbeiten entweder als Exzenterpressen oder als hydraulische Pressen. Hydraulische Pressen sind bevorzugt, da die hydraulischen Pressenzylinder besser im Hinblick auf den Druck und den Weg gesteuert werden können. Bei einer hydraulischen Presse ist jeweils ein oberer und ein unterer Pressenzylinder mit dem Ober- und Unterstempel verbunden, die einer Matrizenbohrung zugeordnet sind. Das Pulver wird bei in die Matrizenbohrung eingefahrenem Unterstempel mit Hilfe eines Füllschuhs eingefüllt. Eine genaue Dosierung erfolgt dadurch, dass der Unterstempel anschließend um einen vorgegebenen Betrag hochgefahren wird, wonach anschließend ein Abstreifen über die Matrizenplattenoberfläche überstehendes Pulver entfernt wird. Anschließend wird mit Hilfe des Oberstempels das Pulver zusammengepresst, wobei der Unterstempel entsprechend verstellt werden kann.

Für die Qualität des Presslings ist entscheidend, dass das Pulvermaterial in seiner Dichte möglichst homogen ist. Es ist aus DE 199 03 417 A1 ebenfalls bekannt, die Homogenität dadurch zu verbessern, dass der Füllschuh in vorgegebener Weise betätigt wird, beispielsweise beim Vor- und Rückhub mit unterschiedlichen Geschwindigkeiten. Ferner ist daraus bekannt, den Füllschuh nicht nur linear in einer Richtung hin und her über die Matrizenbohrung zu bewegen, sondern dieser Bewegung mindestens eine Seitwärtsbewegung zu überlagern. Schließlich ist aus diesem Stand der Technik bekannt, Füllschuh und Matrizenplatte mit Hilfe einer geeigneten Rüttelvorrichtung mit vorgegebener Frequenz und Amplitude in Schwingungen zu versetzen, um die Homogenität des Pulvers in der Matrizenbohrung zu verbessern. Alternativ können Unter- und Oberstempel gerüttelt werden, insbesondere während des Einfüllvorgangs und zu Beginn des Pressvorgangs.

Bei Presslingen, die in Achsrichtung eine unterschiedliche Breitenausdehnung aufweisen, muss dafür gesorgt werden, dass die Stempel nicht gegen eine Kante fahren und dadurch beschädigt werden. Auch die Matrizenbohrung wird naturgemäß dadurch beschädigt. Daher ist auch bekannt, den Stempeln Wegmessgeber zuzuordnen, die sicherstellen, dass die Stempel auf vorgegebene Positionen gefahren werden können.

Bei der Herstellung von Presslingen nach dem beschriebenen Verfahren ist ferner wesentlich, dass die Presslinge annähernd gleiche Dichte aufweisen. Hierzu ist erforderlich, dass der maximale Pressdruck, der in der Endposition zum Beispiel des Oberstempels erzielt wird, möglichst gleich bleibt. Der Pressdruck ist jedoch von unterschiedlichen Gegebenheiten abhängig. Bei Änderungen in der Befüllmenge stellt sich naturgemäß ein unterschiedlicher maximaler Pressdruck ein. Ein unterschiedlicher Pressdruck stellt sich auch ein, wenn die Verteilung des Pulvers nicht homogen ist.

Es ist ferner bekannt, zwischen Pressenzylinder und Stempel eine Kraftmessdose anzuordnen, mit der die jeweilige maximale Presskaft aufgezeichnet werden kann. Im Betrieb muss dann dafür gesorgt werden, dass bei einer zu großen Abweichung der maximalen Presskraft von einem vorgegebenen Wert durch Änderung bestimmter Parameter eine Annäherung an die gewünschte Presskraft erhalten wird.

Der Erfindung liegt die Aufgabe zugrunde, ein Verfahren und eine Vorrichtung zur Minimierung der Streuung der maximalen Presskräfte beim Verpressen von Pulver in Pulverpressen anzugeben, das vollständig automatisch durchgeführt werden kann.

Diese Aufgabe wird durch die Merkmale der Patentansprüche 1 und 2 gelöst.

Naturgemäß ergibt sich für die Werte der maximalen Presskraft bei der Produktion eine Streuung. Erfindungsgemäß wird von Zeit zu Zeit die Häufigkeitsverteilung der Presskraftwerte ermittelt und daraus die Standardabweichung. Die Standardabweichung liegt bekanntlich zwischen den Wendepunkten der Gauß'schen Verteilungskurve. Weicht die ermittelte Standardabweichung von einer vorgegebenen minimalen Abweichung ab, wird erfindungsgemäß eine Änderung mindestens eines Parameters des Pressprozesses geändert. So können zum Beispiel die Rüttelparameter geändert werden, der Wegverlauf des Füllschuhs, die Geschwindigkeit des Füllschuhs bzw. der zeitliche Verlauf der Geschwindigkeit während des Vor- und Rückhubes usw. Nach einem vorgegebenen Programm können einzelne oder Kombinationen von Parametern geändert werden. Da stets von neuem die Standardabweichung ermittelt wird und festgestellt werden kann, ob diese kleiner wird, ist es auf diese Weise möglich, eine Minimierung der Standardabweichung zu erhalten. Auf diese Weise kann der Betrieb der Pulverpresse bzw. der Pressprozess völlig automatisiert und eine Minimierung der Standardabweichung innerhalb kürzester Zeit erreicht werden. So ist es auch möglich, bei sonstigen Änderungen des Pressprozesses, beispielsweise bei einem anderen Pulvermaterial, bei einer Änderung der maximalen Presskraft oder dergleichen ebenfalls eine Minimierung der Standardabweichung zu erzielen.

Auf einem anliegenden Zeichnungsblatt ist eine Gauß'sche Verteilungskurve für die maximale Presskraft einer Pulverpresse wiedergegeben. Mit X̅ ist der Mittelwert der maximalen Presskraft angegeben, mit s die Standardabweichung im Wendepunkt der Verteilungskurve und mit R die Spannweite. Es versteht sich, dass s minimal ist, um reproduzierbar gleichmäßige Presslinge zu erhalten. Andererseits ist es nicht möglich, die Standardabweichung gegen Null gehen zu lassen.

Die erfindungsgemäße Vorrichtung sieht eine Steuerung vor zur Steuerung der Pulverpresse, die auch Mittel ansteuert zum Rütteln der unterschiedlichen am Pressprozess beteiligten Bauteile sowie zur Steuerung des Antriebs für den Füllschuh und dessen Weg bei der Bewegung auf der Matrizenplatte. Erfindungsgemäß ist ein Speicher vorgesehen, in dem die jeweiligen gemessenen maximalen Presskraftwerte, die jeweiligen Parameter für die Betätigung des Füllschuhs und/oder die Frequenzen und Amplituden für die Rüttelvorrichtung gespeichert sind. Ferner ist eine Rechnerstufe vorgesehen, in der die Häufigkeitsverteilung der aus dem Speicher ausgelesenen maximalen Presskraftwerte und die Standardabweichung ermittelt werden. Schließlich ist eine Programmstufe vorgesehen, in der ein Schema für unterschiedliche Parameterwerte für die Betätigung des Füllschuhs und/oder die Frequenzen der Rüttelvorrichtung gespeichert sind sowie eine vorgegebene Folge dieser Daten bzw. der Kombination dieser Daten derart, dass die Programmstufe in der Folge die vorgegebenen Änderungen vornimmt, bis die Standardabweichung einen vorgegebenen Wert erreicht bzw. ein Minimum.

Es versteht sich, dass Änderungen bestimmter Daten einen größeren Einfluss auf die Änderung der maximalen Presskraft haben als andere. Daher wird bei einem "Durchspielen" der unterschiedlichen Daten zur Beeinflussung der Standardabweichung darauf Rücksicht genommen und zum Beispiel erst diejenigen Werte einer Änderung unterzogen, die den meisten Einfluss auf die maximale Presskraft haben.

Bei der Beschreibung der Erfindung wurden nur einige Parameter für den Füllschuh und für die Rüttelvorrichtung erwähnt. Es sind noch andere Parameter denkbar, die auf den Füllprozess bzw. den Pressenvorgang Einfluss nehmen und die willkürlich veränderbar sind. Diese sollen durch die beschriebene Erfindung gleichermaßen erfasst sein.

## Patentansprüche

1. Verfahren zur Minimierung der Streuung der maximalen Presskräfte beim Verpressen von Pulver, insbesondere Metallpulver, mit Hilfe einer Pulverpresse, die eine Matrizenplatte, einen Oberstempel und mindestens einen Unterstempel aufweist, die einer Matrizenbohrung zugeordnet und jeweils von einem hydraulischen Pressenzylinder betätigbar sind sowie einen auf der Matrizenplatte entlang eines vorgegebenen Weges bewegbaren Füllschuh für die Befüllung der Matrizenbohrung mit dem Pulver, bei dem die maximale Presskraft zumindest des Oberstempels bei Erreichen einer vorgegebenen Position gemessen wird, der Füllschuh, die Matrizenplatte, Ober- und/oder Unterstempel bei der Befüllung und/oder zu Beginn des Pressvorgangs mit einer vorgegebenen Frequenz und Amplitude gerüttelt werden und bei der ferner die Füllzeit bzw. der zeitliche Bewegungsablauf des Füllschuhs vorgegeben ist, **dadurch gekennzeichnet, dass** in Intervallen die Häufigkeitsverteilung der maximalen Presskraftwerte ermittelt wird und daraus die Standardabweichung für die maximale Presskraft, die Standardabweichung ggf. mit einem vorgegebenen Wert verglichen wird, die Rüttelparameter, die Füllzeit, der zeitliche Bewegungsablauf und/oder der Wegverlauf des Füllschuhs nach einem vorgegebenen Programm geändert werden, bis die Standardabweichung den vorgegebenen Wert bzw. ein Minimum erreicht hat.

2. Vorrichtung zur Steuerung einer Pulverpresse, die eine Matrizenplatte, einen Ober- und mindestens einen Unterstempel aufweist, die einer Matrizenbohrung zugeordnet und jeweils von einem hydraulischen Pressenzylinder betätigbar sind sowie einen Füllschuh, der mittels eines Füllschuhantriebs entlang eines vorgegebenen veränderbaren Weges auf der Matrizenplatte bewegt wird für die Befüllung der Matrizenbohrung mit Pulver, die ferner eine Kraftmessvorrichtung aufweist, die zumindest die Kraft am Oberstempel misst, eine Wegmesseinrichtung für zumindest den Oberstempel, eine Rüttelvorrichtung mit veränderbarer Frequenz und Amplitude für den Füllschuh, die Matrizenplatte, den Unterstempel und/oder den Oberstempel, wobei die Steuervorrichtung ein Programm enthält, das den Weg des Füllschuhs, den zeitlichen Verlauf der Bewegung des Füllschuhs und/oder die Rüttelfrequenz vorgibt, **dadurch gekennzeichnet, dass** ein Speicher vorgesehen ist, in dem die jeweiligen maximalen Presskraftwerte, die jeweiligen Parameter für die Betätigung des Füllschuhs und/oder die Frequenz und Amplitude für die Rüttelvorrichtung gespeichert sind, ferner eine Rechenstufe vorgesehen ist, in der die Häufigkeitsverteilung der aus dem Speicher herausgelesenen maximalen Presskraftwerte und die Standardabweichung ermittelt und ggf. mit einem vorgegebenen Wert verglichen wird, ferner eine Programmstufe vorgesehen ist, in der ein Schema für unterschiedliche Parameter für die Betätigung des Füllschuhs und/oder die Frequenz und Amplitude der Rüttelvorrichtung gespeichert sind sowie eine vorgegebene Folge von Kombinationen der gespeicherten Daten derart, dass die Programmstufe die vorgegebenen Änderungen vornimmt, bis die Standardabweichung einen vorgegebenen Wert bzw. ein Minimum erreicht hat.

## Claims

1. Process for minimizing the spread of maximum pressing forces during the pressing of powder, in particular metal powder, with the help of a powder press, which has a matrix plate, an upper stamp and at least one lower stamp, which are assigned to a matrix bore hole and each of which can be actuated by a hydraulic press cylinder and a filling shoe that can be moved along a specified path for the filling of the matrix bore hole with the powder, in which the maximum pressing force at least of the upper stamp is measured when a specified position is reached, the filling shoe, the matrix plate, upper and/or lower stamp are agitated at a specified frequency and amplitude during the filling and/or at the beginning of the pressing process and for which the filling time or the temporal movement progression of the filling shoe is also specified, **characterized in that** the frequency distribution of the maximum pressing force values is determined in intervals and from it the standard deviation for the maximum pressing force, if applicable the standard deviation is compared with a specified value, the agitation parameters, the filling time, the temporal movement progression and/or the path progression of the filling shoe are changed in accordance with a specified program until the standard deviation has reached the specified value or a minimum.

2. Apparatus for controlling a powder press, which has a matrix plate, an upper and at least one lower stamp, which are assigned to a matrix bore hole and each of which can be actuated by a hydraulic pressing cylinder and a filling shoe, which is moved by means of a filling shoe drive along a specified changeable path on a matrix plate for the filling of the matrix bore hole with powder, which also has a force measuring device, which at least measures the force on the upper stamp, a path measuring device for at least the upper stamp, an agitation device with changeable frequency and amplitude for the filling shoe, the matrix plate, the lower stamp and/or the upper stamp, wherein the control apparatus contains a program, which specifies the path of the filling shoe, the temporal progression of the movement of the filling shoe and/or the agitation frequency, **characterized in that** a memory is provided, in which the respective maximum pressing force values, the respective parameters for the actuation of the filling shoe and/or the frequency and amplitude for the agitation device are saved, also a calculation stage is provided, in which frequency distribution of the maximum pressing force values and the standard deviation read from the memory are determined and if applicable compared with a specified value, a program stage is also provided, in which a schema for different parameters for the actuation of the filling shoe and/or the frequency and amplitude of the agitation device are saved, and a specified order of combinations of saved data such that the program stage performs the specified changes until the standard deviation has reached a specified value or a minimum.

## Revendications

1. Procédé pour minimaliser la dispersion des forces de pression maximales lors de la compression de poudre, en particulier de poudre métallique, à l'aide d'une presse à poudre qui présente un support de matrice, un poinçon supérieur et au moins un poinçon inférieur qui sont affectés à un alésage de matrice et sont respectivement actionnés par un vérin de presse hydraulique, ainsi qu'un sabot de remplissage, mobile sur le support de matrice le long d'un trajet prédéfini, pour le remplissage de l'alésage de matrice avec la poudre, avec lequel la force de pression maximale d'au moins le poinçon supérieur est mesurée lorsqu'une position prédéfinie est atteinte, le sabot de remplissage, le support de matrice, le poinçon supérieur et/ou le poinçon inférieur sont, lors du remplissage et/ou au début du processus de compression, secoués avec une fréquence et une amplitude prédéfinies, et avec lequel, en outre, le temps de remplissage ou le déroulement du mouvement du sabot de remplissage dans le temps est prédéfini, **caractérisé en ce que**, à intervalles, la répartition de fréquence des valeurs maximales de forces de pression est définie, et à partir de là l'écart type pour la force de pression maximale, l'écart type est éventuellement comparé à une valeur prédéfinie, les paramètres de secouage, le temps de remplissage, le déroulement du mouvement dans le temps et/ou l'allure du déplacement du sabot de remplissage sont modifiés selon un programme prédéfini jusqu'à ce que l'écart type ait atteint la valeur prédéfinie ou un minimum.

2. Dispositif de commande d'une presse à poudre qui présente un support de matrice, un poinçon supérieur et au moins un poinçon inférieur qui sont affectés à un alésage de matrice et sont respectivement actionnés par un vérin de presse hydraulique, ainsi qu'un sabot de remplissage qui est déplacé, pour le remplissage de l'alésage de matrice avec la poudre, sur le support de matrice au moyen d'un entraînement de sabot de remplissage le long d'un trajet modifiable prédéfini, qui présente en outre un dispositif de mesure de force qui mesure au moins la force sur le poinçon supérieur, un équipement de mesure de déplacement pour au moins le poinçon supérieur, un dispositif de secouage avec une fréquence et une amplitude modifiables pour le sabot de remplissage, le support de matrice, le poinçon inférieur et/ou le poinçon supérieur, le dispositif de commande contenant un programme qui prédéfinit le déplacement du sabot de remplissage, l'allure dans le temps du mouvement du sabot de remplissage et/ou la fréquence de secouage, **caractérisé en ce qu'**il est prévu une mémoire dans laquelle sont enregistrés les valeurs maximales de force de pression respectives, les paramètres respectifs pour l'actionnement du sabot de remplissage et/ou la fréquence et l'amplitude pour le dispositif de secouage, **en ce que**, en outre, il est prévu une étape de calcul dans laquelle la répartition de fréquence des valeurs maximales de force de pression extraites de la mémoire et l'écart type sont déterminés et éventuellement comparés à une valeur prédéfinie, **en ce que**, en outre, il est prévu une étape de programme dans laquelle sont enregistrés un schéma des différents paramètres pour l'actionnement du sabot de remplissage et/ou la fréquence et l'amplitude du dispositif de secouage, ainsi qu'une succession prédéfinie de combinaisons des données enregistrées de sorte que l'étape de programme effectue les modifications prédéfinies jusqu'à ce que l'écart type ait atteint une valeur prédéfinie ou un minimum.
